# EUROPÄISCHE PATENTSCHRIFT

(11) **EP 0 540 893 B1**
(45) Veröffentlichungstag und Bekanntmachung des Hinweises auf die Patenterteilung: **03.01.1996**
(21) Anmeldenummer: 92117165.8
(22) Anmeldetag: 08.10.1992
(51) Int. Cl.: H01B 13/02, D07B 3/00, D07B 7/02

(54) **Vorrichtung zum Verseilen von strangförmigem Gut insbesondere grösseren Querschnittes mit wechselnder Schlagrichtung**
Stranding machine for cables, particularly of larger diameter with alternating twist direction
Toronneuse pour câbles, notamment de grand diamètre à sens de câblage alterné

(30) Priorität: 04.11.1991 DE 4136266
(43) Veröffentlichungstag der Anmeldung: 12.05.1993
(73) Patentinhaber: kabelmetal electro GmbH, D-30002 Hannover (DE)
(72) Erfinder: DiPalma, Michele, Dipl.-Ing., W-3257 Springe 2 (DE); Staschewski, Harry, Dipl.-Ing., W-3012 Langenhagen (DE); Hoffmann, Ernst, Dipl.-Ing., W-3012 Langenhagen (DE)

(56) Entgegenhaltungen:
- EP-A- 0 431 244
- US-A- 1 865 362
- US-A- 3 225 798

## Beschreibung

Die vorliegende Erfindung betrifft eine Vorrichtung zum Verseilen von strangförmigem Gut insbesondere größeren Querschnittes mit wechselnder Schlagrichtung (SZ), bestehend aus einem mit wechselnder Drehrichtung und/oder Drehzahl umlaufenden Rotor mit zwei parallel zur Rotorachse längs einer endlosen Bahn geführten, einander gegenüberliegenden Antriebsketten und an den Antriebsketten befestigten und von diesen angetriebenen, längs einer vorgegebenen, durch eine Druckschiene bestimmten Wegstrecke zu das verseilte Gut umfassenden und führenden Spannzangen zusammengeführten und das verseilte Gut anschließend wieder freigebenden Spannzangenhälften.

Eine solche, in der DE-C-27 42 662 beschriebene Vorrichtung ermöglicht es, auch Adern größerer Querschnitte, wie sie zur Übertragung und Verteilung elektrischer Energie notwendig sind, zu einer Kabelseele nach dem bisher lediglich bei Nachrichtenkabeladern eingesetzten SZ-Verseilverfahren zu verseilen. Die einzelnen Adern werden hierbei zu einem Bund oder Bündel zusammengefaßt, von den Spannzangen der Vorrichtung gehalten und während des Haltens längs einer bestimmten Strecke durch Drehung des Rotors mit wechselnder Schlagrichtung und/oder Drehzahl verseilt. Die Freigabe der verseilten Adern am Ende dieser Weg- oder Speicherstrecke erfolgt mittels jeder Spannzangenhälfte zugeordneter Rückholfedern. Da die Sicherheit des Abhebens der Spannzangen und damit die Sicherheit der Freigabe des verseilten Gutes von der Zuverlässigkeit der Federn abhängig ist, besteht bisweilen die Gefahr, daß durch ein Klemmen der Spannzangen der Gleichlauf längs der vorgegebenen Kettenbahnen gestört ist. Diese Gefahr besteht insbesondere dann, wenn man zu höheren Fertigungsgeschwindigkeiten übergeht und die hierbei auftretenden höheren Fliehkräfte wirksam werden.

Aus der EP-A-0 431 244 ist eine Verseilmaschine mit einem an sich bereits in der DE-C-27 42 662 beschriebenen Verseilrotor zum kontinuierlichen, mit wechselnder Schlagrichtung erfolgenden Verseilen von elektrischen Kabeln und Leitungen bekannt. Der Verseilrotor ist in der Verseilmaschine als bauliche Einheit ausgebildet und gegenüber dem Antrieb auswechselbar gelagert.

In der US-A-1,865,362 ist eine Vorrichtung zum Verdichten einer miteinander verseilten Gruppe von Strängen eines Drahtkabels beschrieben. Diese Vorrichtung weist vier Trägerteile mit jeweils einer endlosen Kette aus miteinander verbundenen Preßwerkzeugen auf, wobei einander gegenüberliegende Preßwerkzeuge gemeinsam das verseilte Gut umfassen und dabei verdichten. Jedem Preßwerkzeug zugeordnete Rollen laufen auf einer endlosen Laufschiene um, die an dem entsprechenden Trägerteil befestigt ist. An jedem Trägerteil vorgesehene Führungskränze dienen zur seitlichen Führung der Preßwerkzeuge. Jedes Trägerteil ist durch einstellbare Federn druckbelastet, so daß die Preßwerkzeuge mit einer einstellbaren Druckkraft gegen das Gut gepreßt werden.

Die US-A-3,225,798 betrifft die Herstellung von abrasiven Drahtkabeln für Steinsägen. An einen rotierenden Verseilkopf zum Verseilen einer Mehrzahl von Drähten schließt sich eine feststehende Abzugsvorrichtung mit zwei endlosen Ketten und daran befestigten Spannzangenhälften mit V-förmigen Nuten an. Um auf die Spannzangenhälften eine zum festen Halten und Transportieren des verseilten Gutes ausreichende Druckkraft aufzubringen, laufen die Rollen der endlosen Ketten in einem vorgegebenen Abschnitt auf einstellbaren Druckschienen.

Ausgehend von der aus der eingangs erwähnten DE-C-27 42 662 bekannten Vorrichtung liegt der Erfindung die Aufgabe zugrunde, die Sicherheit des Abhebens der Spannzangen im Anschluß an die durch die Druckschiene vorgegebene Wegstrecke unabhängig von der jeweiligen Fertigungsgeschwindigkeit zu gewährleisten und dafür zu sorgen, daß der Gleichlauf der Spannzangen längs der vorgegebenen endlosen Bahn sichergestellt ist.

Gelöst wird diese Aufgabe gemäß der Erfindung dadurch, daß die Spannzangenhälften außerhalb der durch die Druckschiene bestimmten Wegstrecke zusätzlich zur Befestigung an den Antriebsketten längs der endlosen Bahn zwangsgeführt sind. Diese Zwangsführung gilt für alle Spannzangenhälften in gleicher Weise, so daß Unwegbarkeiten in der Zuverlässigkeit jeder der einzelnen Spannzangenhälften zugeordneten Rückholfedern von vornherein ausgeschaltet sind. Die Zwangsführung sichert einen Gleichlauf der Spannzangen, der durch höhere Umlaufgeschwindigkeiten des Rotors nicht nachteilig beeinträchtigt wird.

Vorteilhafte Ausgestaltungen und Weiterbildungen der erfindungsgemäßen Vorrichtung sind in den Unteransprüchen angegeben.

Besonders vorteilhaft ist es, wenn die Zwangsführung aus einer Profilschiene besteht, in die eine Stützrolle eingreift. Ein Auswandern dieser Stützrolle längs der Zwangsführung ist ausgeschlossen; freigegeben wird die Stützrolle erst innerhalb der durch die Druckschiene bestimmten Wegstrecke, d. h. während des Klemmens oder des Wirksamwerdens der Spannzangen.

Von Vorteil ist es, wenn die Spannzangenhälften jeweils aus einem äußeren Wagenteil und einem gegenüber diesem bewegbaren inneren Schlittenteil bestehen und die Stützrollen kraftschlüssig auf das jeweilige Schlittenteil einwirken. Für die Vorrichtung nach der Erfindung bedeutet dies, daß beim Einlaufen der Stützrolle in die Zwangsführung am Ende der Druckschiene und der am Ende der Druckschiene erfolgenden Entlastung der Druckrolle das Schlittenteil angehoben, das strangförmige Gut freigegeben und schließlich die gesamte Spannzangenhälfte auf der vorgegebenen Kettenbahn zum Eingangspunkt, dem Anfang der Druckschiene, zurückgeführt wird.

Im Anfangsbereich der Druckschiene verläßt die Stützrolle die Zwangsführung, Druckschiene und Druckrolle werden wirksam, so daß das Schlittenteil jeder Spannzangenhälfte einschließlich der zugehörigen Stützrolle durch die von der Druckschiene druckbelastete Druckrolle in Richtung auf das verseilte Gut bewegt und dort nach Umgreifen des Gutes der Transport längs der vorgegebenen Wegstrecke durchgeführt werden kann. Bei diesem Verfahrensablauf ist wesentlich, daß die Druckschiene nach der Freigabe der Stützrolle aus der Profilschiene und vor dem erneuten Eingriff in diese wirksam wird.

Um Beschädigungen des verseilten Gutes zu vermeiden, kommt es darauf an, daß die Spannzangen gleichmäßig greifen und während des Führens nicht verkanten. Praktiziert wurde deshalb bisher eine Führung jeder einzelnen Spannzangenhälfte in der Weise, daß das das Schlittenteil umgebende Wagenteil mit Hilfe von Rollenanordnungen auf einer Laufschiene geführt ist. Ein schnellerer Umlauf des Rotors und damit verbundene höhere Fliehkräfte haben jedoch gezeigt, daß die bisherige Führung des Wagenteiles nicht ausreichend ist, da es zu einem Verkanten oder Kippen der Spannzangenhälfte kommen kann. Um hier Abhilfe zu schaffen, ist es vorteilhaft, wenn zur Führung des das Schlittenteil umgebenden Wagenteiles eine Laufschiene dient, die beidseitig über die Länge der Druckschiene in Achsrichtung hinaus verlängert ist. Dabei ist es von Vorteil, wenn die Verlängerung so bemessen ist, daß das Wagenteil bis zum Wirksamwerden der Druckrolle über seine Länge von auf der Laufschiene abrollenden Laufrollen geführt ist. Auf diese Weise wird ein Verkanten oder Kippen der Spannzangenhälfte gerade im gegen Störungen empfindlichen Übergangsbereich von Zwangsführung und Wirksamwerden der Spannzange von vornherein verhindert. Von Vorteil ist es in diesem Zusammenhang ebenfalls, wenn zur Führung des Wagenteils vier symmetrisch zur Laufschiene angeordnete Laufrollen angebracht sind.

Für den Gleichlauf der Spannzangen bzw. Spannzangenhälften auf den vorgegebenen Bahnen ist es von Vorteil, wenn die Spannzangenhälften an mindestens zwei Kettengliedern der jeweiligen Antriebskette befestigt sind. Eine besonders vorteilhafte Lösung ergibt sich dann, wenn aus Symmetriegründen drei Glieder der Antriebskette zur Halterung herangezogen werden. Dabei ist es vorteilhaft, wenn zur Befestigung der Spannzangenhälften zusätzliche, an der jeweiligen Antriebskette befestigte Außenlaschen vorgesehen sind, die zudem zur seitlichen Stabilisierung der an den Antriebsketten aufgehängten Spannzangenhälften dienen.

Die Anpreßkraft der Spannzangen ergibt sich dadurch, daß jeder Spannzangenhälfte eine Druckrolle zugeordnet ist, die von der Druckschiene aus druckbelastet auf das Schlittenteil der jeweiligen Spannzangenhälfte einwirkt.

Abhängig von dem Durchmesser des verseilten Gutes, von der Empfindlichkeit seiner Oberfläche gegen Druckbelastung und dergl. ist eine Anpassung des jeweiligen Anpreßdruckes der Spannzangen an das Gut oft unumgänglich. Es ist daher von Vorteil, wenn die Anpreßkraft der Druckrollen über eine zentrale Verstellung der Lage der Druckschiene vorgenommen wird.

Bei der erfindungsgemäßen Vorrichtung werden jeweils zwei Spannzangenhälften an der Stelle des Einwirkens auf das verseilte Gut von zwei gegenüberliegenden Seiten her über dem Gut zusammengeführt. Demnach kommt es also hierbei nicht nur auf den Gleichlauf einer Antriebskette an, vielmehr ist der Gleichlauf beider Antriebsketten zu berücksichtigen, wenn das Gut ohne Schaden von den beidseitig herangeführten Spannzangenhälften umschlossen werden soll. Dazu ist es von Vorteil, wenn die Antriebsmotoren über Kegelradgetriebe miteinander verbunden sind. Es ist ebenfalls vorteilhaft, wenn anstelle eines Kegelradgetriebes ein Stirnradgetriebe verwendet ist.

Für die problemlose Verseilung der Adern eines elektrischen Starkstromkabels, beispielsweise mit gleicher Schlaglänge und gleichmäßigem Verseilverlauf, kommt es auch darauf an, daß das Gut während des Durchlaufens der vorgegebenen Strecke unter der Druckschiene im gestreckten Zustand geführt wird. Zu diesem Zweck ist es vorteilhaft, wenn durch die Länge der Zwangsführung und die Länge der Druckschiene mindestens drei Spannzangen gleichzeitig druckbelastet auf das verseilte Gut einwirken.

Die Erfindung ist anhand des in den Figuren 1 bis 4 vereinfacht dargestellten Ausführungsbeispiels näher erläutert.

Die Figur 1 zeigt als Bestandteil einer gesamten Anlage eine Vorrichtung 1 zum Verseilen von strangförmigem Gut. Diese besteht im wesentlichen aus einem innerhalb von Böcken 2 und 3 drehbar gelagerten Rotor 4. Dieser Rotor 4 wird durch einen Motor 5 mit wechselnder Drehrichtung angetrieben, ein Antrieb mit unterschiedlicher Drehzahl zum Erreichen des Verseileffektes ist ebenfalls möglich. Das verseilte Gut 15 greifende Spannzangenhälften sind mit 6 bezeichnet. Die Spannzangenhälften 6 werden von Antriebsketten 7 angetrieben, an denen sie auch befestigt sind. Antriebsräder 8, angetrieben von im Rotor 4 vorgesehenen Antriebsmotoren, führen die Antriebsketten 7 auf einer geschlossenen Bahn. Durch Bewegung in Pfeilrichtung werden die Spannzangenhälften 6, wie an der Stelle 9 dargestellt ist, zu einer das Gut 15 umfassenden Spannzange 14 zusammengeführt. Die Bewegung der Spannzangenhälften 6 in Pfeilrichtung erfolgt gleichzeitig mit dem Umlauf des Rotors 4 in Umfangsrichtung.

Das zu verseilende Gut, beispielsweise Adern 10 eines elektrischen Starkstromkabels, werden von nicht dargestellten Vorräten abgezogen und über sogenannte Rollenführungsgeräte 11 einem Verseilpunkt 12 zugeführt. Mittels eines anschließenden Bandwicklers 13 wird eine Bebänderung auf das verseilte Bündel aufgebracht, bevor es in die rotierende Vorrichtung 1 einläuft. Hier wird das verseilte Gut 15 im gestreckten Zustand geführt und kann anschließend auf nicht dargestellte Vorratsspulen aufgewickelt werden.

Um einen von der Drehzahl des Rotors 4 unabhängigen Gleichlauf der Spannzangenhälften 6 sicherzustellen und dafür zu sorgen, daß nach dem Zusammenführen der Spannzangenhälften 6 diese auch wieder störungsfrei auseinandergeführt werden können, sind die Spannzangenhälften 6 neben der Befestigung an den Antriebsketten 7 zusätzlich durch eine Zwangsführung geführt, wie in der Figur 2 dargestellt ist. Sie zeigt eine Zwangsführung für die Spannzangenhälften 6 in Form einer der Antriebskettenform angepaßten, beispielsweise U-förmigen Profilschiene 16. Diese Profilschiene 16 endet im Bereich einer Druckschiene 17, mittels der eine jeder Spannzangenhälfte 6 zugeordnete Druckrolle 18 in Pfeilrichtung bewegt wird. Entsprechend wird die an der Druckschiene 17 entlang geführte Druckrolle 18 am Ende der Druckschiene 17 durch deren Formgebung wieder entlastet, die Profilschiene 16 nimmt die Spannzangenhälfte 6 wieder auf. Unterhalb der Druckschiene 17 ist eine Laufschiene 19 angeordnet. Sie übernimmt die Führung paarweise gegenüber angeordneter Führungsrollen 20 und 21, die an einem äußeren Wagenteil 25 jeder Spannzangenhälfte 6 angeordnet sind und die zur Gewährleistung eines kippfreien Gleichlaufes beim Zusammenführen der paarweisen Spannzangenhälften 6 auf der Laufschiene 19 abrollen. Um Ein- und Auslauf jeder Spannzangenhälfte 6 gleichförmig und kippfrei zu gestalten, ist diese Laufschiene 19 über die Länge der Druckschiene 17 hinaus verlängert. Die Verlängerung der Laufschiene 19 ist so gewählt, daß zu Beginn der Druckausübung beim Auftreffen der Druckrolle 18 auf die Druckschiene 17, wie dargestellt, jede Spannzangenhälfte 6 bereits über beide Führungsrollenpaare 20 und 21 sicher auf der Laufschiene 19 abgestützt ist. Damit ist ein gleichmäßiger Übergang von der Zwangsführung in die druckbehaftete Führung und umgekehrt, von der druckbehafteten Führung zurück in die Zwangsführung gegeben.

Die Zwangsführung läßt sich, wie bereits erläutert, durch eine im Querschnitt U-förmige Profilschiene 16 verwirklichen, wie die Figur 3 zeigt. In die Profilschiene 16 ragt eine Stützrolle 22 hinein, die an einem kraftschlüssig mit einem Schlittenteil 24 der Spannzangenhälfte 6 verbundenen Träger 23 angelängt ist. Die Profilschiene 16 ist in der Figur 3 gestrichelt dargestellt, d. h. die Profilschiene ist im Augenblick nicht wirksam, weil die Druckrolle 18 unter dem Einfluß der Druckschiene 17 steht, was bedeutet, daß das Schlittenteil 24 gegen das verseilte Gut 15 gepreßt wird. Spiegelbildlich hierzu greift von der anderen Seite dann eine zweite Spannzangenhälfte 6 auf das Gut 15 über, so daß der Kraftschluß zwischen dem Gut 15 und der Verseilvorrichtung 1 hergestellt ist.

Die Figur 3 verdeutlicht auch die Verbindung des äußeren Wagenteiles 25 mit der Antriebskette 7, wobei zur schwingungsfesten und kippfreien Befestigung eine Außenlasche 26 verwendet wird, die vorteilhaft an drei Kettengliedern mittels überstehender Bolzen 27 befestigt ist. Zur Verbindung der Außenlasche 26 mit dem äußeren Wagenteil 25 dient eine Bolzenverbindung 28.

Eine Seitenansicht einer gemäß der Erfindung aufgebauten Spannzangenhälfte zeigt die Figur 4. Symmetrisch zueinander und beidseitig der nicht dargestellten Laufschiene sind die Laufrollenpaare 20 und 21 am äußeren Wagenteil 25 befestigt. Zur kippfreien Verbindung des äußeren Wagenteiles 25 mit der Antriebskette dienen die beidseitig der jeweiligen Antriebskette angeordneten Außenlaschen 26, die mittels durchgehender Kettenbolzen 27 kraftschlüssig mit der Antriebskette und mittels Befestigungsbolzen 28 kraftschlüssig mit dem äußeren Wagenteil verbunden sind. Der kraftschlüssig mit dem Schlittenteil 24 verbundene Träger 23 trägt an seinem oberen Ende die Stützrolle 22, die im Betriebszustand in die als Zwangsführung dienende Profilschiene eingreift.

## Patentansprüche

1. Vorrichtung (1) zum Verseilen von strangförmigem Gut (10) insbesondere größeren Querschnittes mit wechselnder Schlagrichtung (SZ), bestehend aus einem mit wechselnder Drehrichtung und/oder Drehzahl umlaufenden Rotor (4) mit zwei parallel zur Rotorachse längs einer endlosen Bahn geführten, einander gegenüberliegenden Antriebsketten (7) und an den Antriebsketten (7) befestigten und von diesen angetriebenen, längs einer vorgegebenen, durch eine Druckschiene (17) bestimmten Wegstrecke zu das verseilte Gut (15) umfassenden und führenden Spannzangen (14) zusammengeführten und das verseilte Gut (15) anschließend wieder freigebenden Spannzangenhälften (6), dadurch gekennzeichnet, daß die Spannzangenhälften (6) außerhalb dieser Wegstrecke zusätzlich zur Befestigung an den Antriebsketten (7) längs der endlosen Bahn zwangsgeführt sind.

2. Vorrichtung nach Anspruch 1, dadurch gekennzeichnet, daß die Zwangsführung aus einer Profilschiene (16) besteht, in die eine Stützrolle (22) eingreift.

3. Vorrichtung nach Anspruch 2 mit Spannzangenhälften (6), die jeweils aus einem äußeren Wagenteil (25) und einem gegenüber diesem bewegbaren inneren Schlittenteil (24) bestehen, dadurch gekennzeichnet, daß die Stützrollen (22) kraftschlüssig auf das jeweilige Schlittenteil (24) einwirken.

4. Vorrichtung nach Anspruch 3, dadurch gekennzeichnet, daß das Schlittenteil (24) jeder Spannzangenhälfte (6) einschließlich der zugehörigen Stützrolle (22) außerhalb der Zwangsführung durch eine von der Druckschiene (17) druckbelastete Druckrolle (18) in Richtung auf das verseilte Gut (15) bewegbar ist.

5. Vorrichtung nach einem der Ansprüche 2 bis 4, dadurch gekennzeichnet, daß die Druckschiene (17) nach der Freigabe der Stützrolle (22) aus der Profilschiene (16) und vor dem erneuten Eingriff in diese wirksam ist.

6. Vorrichtung nach einem der Ansprüche 3 bis 5, dadurch gekennzeichnet, daß zur Führung des das Schlittenteil (24) umgebenden Wagenteiles (25) eine Laufschiene (19) dient, die beidseitig über die Länge der Druckschiene (17) in Achsrichtung hinaus verlängert ist.

7. Vorrichtung nach Anspruch 6, dadurch gekennzeichnet, daß die Verlängerung so bemessen ist, daß das Wagenteil (25) bis zum Wirksamwerden der Druckrolle (18) über seine Länge von auf der Laufschiene (19) abrollenden Laufrollen (20, 21) geführt ist.

8. Vorrichtung nach Anspruch 7, dadurch gekennzeichnet, daß zur Führung des Wagenteils (25) vier symmetrisch zur Laufschiene (19) angeordnete Laufrollen (20, 21) dienen.

9. Vorrichtung nach einem der Ansprüche 1 bis 8, dadurch gekennzeichnet, daß die Spannzangenhälften (6) an mindestens zwei Kettengliedern der jeweiligen Antriebskette (7) befestigt sind.

10. Vorrichtung nach Anspruch 9, dadurch gekennzeichnet, daß zur Befestigung der Spannzangenhälften (6) zusätzliche, an der jeweiligen Antriebskette (7) befestigte Außenlaschen (26) vorgesehen sind.

11. Vorrichtung nach einem der Ansprüche 1 bis 10, gekennzeichnet durch eine zentrale Verstellung der Anpreßkraft der Druckrollen (18) mittels Lageänderung der Druckschiene (17).

12. Vorrichtung nach einem der Ansprüche 1 bis 11, dadurch gekennzeichnet, daß zum Gleichlauf der Antriebsketten (7) die Antriebsmotoren (5) über Kegelrad- oder Stirnradgetriebe verbunden sind.

13. Vorrichtung nach einem der Ansprüche 1 bis 12, dadurch gekennzeichnet, daß durch die Länge der Zwangsführung und die Länge der Druckschiene (17) mindestens drei Spannzangen (14) gleichzeitig druckbelastet auf das verseilte Gut (15) einwirken.

## Claims

1. Apparatus (1) for the stranding of string-like material (10), especially of relatively large cross-section, with an alternating twist (SZ), consisting of a rotor (4) rotating with an alternating direction of rotation and/or rotational speed and having two drive chains (7) located opposite one another and guided parallel to the rotor axis along an endless path and of collet-chuck halves (6) which are fastened to the drive chains (7), are driven by these and are brought together along a predetermined distance, determined by a pressure rail (17), to form collet chucks (14) surrounding and guiding the stranded material (15) and which subsequently release the stranded material (15) again, characterized in that the collet-chuck halves (6), additionally to the fastening to the drive chains (7), are positively guided along the endless path outside this distance.

2. Apparatus according to Claim 1, characterized in that the positive guidance consists of a profiled rail (16), into which a supporting roller (22) engages.

3. Apparatus according to Claim 2, with collet-chuck halves (6) which each consist of an outer carriage part (25) and of an inner slide part (24) movable relative to the latter, characterized in that the supporting rollers (22) act non-positively on the respective slide part (24).

4. Apparatus according to Claim 3, characterized in that the slide part (24) of each collet-chuck half (6), including the associated supporting roller (22), can be moved in the direction of the stranded material (15) outside the positive guidance by means of a pressure roller (18) pressure-loaded by the pressure rail (17).

5. Apparatus according to one of Claims 2 to 4, characterized in that the pressure rail (17) is effective after the release of the supporting roller (22) from the profiled rail (16) and before renewed engagement into the latter.

6. Apparatus according to one of Claims 3 to 5, characterized in that a running rail (19) serves for guiding the carriage part (25) surrounding the slide part (24) and is extended in the axial direction beyond the length of the pressure rail (17) on both sides.

7. Apparatus according to Claim 6, characterized in that the extension has a dimension such that, until the pressure roller (18) becomes effective, the carriage part (25) is guided over its length by running rollers (20, 21) rolling on the running rail (19).

8. Apparatus according to Claim 7, characterized in that four running rollers (20, 21) arranged symmetrically to the running rail (19) serve for guiding the carriage part (25).

9. Apparatus according to one of Claims 1 to 8, characterized in that the collet-chuck halves (6) are fastened to at least two chain links of the respective drive chain (7).

10. Apparatus according to Claim 9, characterized in that additional outer plates (26) fastened to the respective drive chain (7) are provided for fastening the collet-chuck halves (6).

11. Apparatus according to one of Claims 1 to 10, characterized by a central adjustment of the pressure force of the pressure rollers (18) by means of a change in position of the pressure rail (17).

12. Apparatus according to one of Claims 1 to 11, characterized in that, for the synchronism of the drive chains (7), the drive motors (5) are connected via bevel-wheel or spur-wheel gears.

13. Apparatus according to one of Claims 1 to 12, characterized in that at least three collet chucks (14) act simultaneously in a pressure-loaded manner on the stranded material (15) as a result of the length of the positive guidance and the length of the pressure rail (17).

## Revendications

1. Dispositif (1) de câblage d'un produit en forme de cordon continu (10), en particulier de section assez grande, à commettage alterné (SZ), constitué d'un rotor (4) tournant avec un sens de rotation alterné et/ou une vitesse de rotation alternée et présentant deux chaînes d'entraînement (7), guidées parallèlement à l'axe de rotation le long d'un chemin sans fin et situées en face l'une de l'autre, ainsi que des moitiés (6) de pince de serrage fixées aux chaînes d'entraînement (7), entraînées par celles-ci, se regroupant le long d'une longueur de course prescrite, déterminée par un rail de pression (17), pour donner des pinces de serrage (14) qui enserrent et guident le produit câblé (15), et libérant à nouveau ensuite le produit câblé (15), caractérisé par le fait qu'en dehors de cette longueur de course, les moitiés (6) de pince de serrage sont, en plus de la fixation aux chaînes d'entraînement (7) entraînées à guidage forcé le long du chemin sans fin.

2. Dispositif selon la revendication 1, caractérisé par le fait que le guidage forcé est constitué d'un rail profilé (16) dans lequel vient en prise un galet d'appui (22).

3. Dispositif selon la revendication 2 avec des moitiés (6) de pince de serrage qui sont chacune constituées d'une partie extérieure (25) formant chariot et d'une partie intérieure (24) formant traîneau, qui peut se déplacer par rapport au chariot, caractérisé par le fait que les galets d'appui (22) agissent par serrage par pression sur la partie formant traineau respective (24).

4. Dispositif selon la revendication 3, caractérisé par le fait que la partie formant traineau (24) de chaque moitié (6) de pince de serrage, y compris le galet d'appui (22) correspondant, peut se déplacer en dehors du guidage forcé, dans le sens du produit câblé (15), sous l'action d'un galet sous pression (18) contraint en pression par le rail de pression (17).

5. Dispositif selon l'une des revendications 2 à 4, caractérisé par le fait que le rail de pression (17) devient actif après la libération du galet d'appui (22) hors du rail profilé (16) et avant sa nouvelle venue en prise dans ce rail.

6. Dispositif selon l'une des revendications 3 à 5, caractérisé par le fait que sert au guidage de la partie formant chariot (25) entourant la partie formant traîneau (24) un rail de roulement (19) qui se prolonge des deux côtés selon la direction axiale au-delà de la longueur du rail de pression (17).

7. Dispositif selon la revendication 6, caractérisé par le fait que le prolongement est dimensionné de façon que, jusqu'à ce que le galet sous pression (18) intervienne, la partie formant chariot (25) est guidée sur sa longueur par des galets de roulement (20, 21) qui roulent sur le rail de roulement (19).

8. Dispositif selon la revendication 7, caractérisé par le fait que servent au guidage de la partie formant chariot (25) quatre galets de roulement (20, 21) disposés symétriquement par rapport au rail de roulement (19).

9. Dispositif selon l'une des revendications 1 à 8, caractérisé par le fait que les moitiés (6) de pince de serrage sont fixées à au moins deux maillons de la chaîne d'entraînement respective (7).

10. Dispositif selon la revendication 9, caractérisé par le fait que pour la fixation des moitiés (6) de pince de serrage sont prévues des attaches extérieures supplémentaires (26), fixées à la chaîne d'entraînement respective (7).

11. Dispositif selon l'une des revendications 1 à 10, caractérisé par un réglage central de la force de pression des galets sous pression (18) au moyen d'une modification de la position du rail de pression (17).

12. Dispositif selon l'une des revendications 1 à 11, caractérisé par le fait que pour la marche synchronisée des chaînes d'entraînement (7), les moteurs d'entraînement (5) sont reliés par l'intermédiaire de mécanismes à engrenages coniques ou à engrenages droits.

13. Dispositif selon l'une des revendications 1 à 12, caractérisé par le fait que, du fait de la longueur de guidage forcé et de la longueur du rail de pression (17), au moins trois pinces de serrage (14), contraintes en pression, agissent simultanément sur le produit câblé (15).
